# EUROPÄISCHE PATENTANMELDUNG

(11) **EP 0 626 497 A1**
(43) Veröffentlichungstag der Anmeldung: **30.11.1994**
(21) Anmeldenummer: 93114648.4
(22) Anmeldetag: 13.09.1993
(51) Int. Cl.: E05F 5/06

(54) **Türanschlag**

(30) Priorität: 24.05.1993 US 64876
(71) Anmelder: WINNER INTERNATIONAL, Sharon Pennsylvania 16146 (US)
(72) Erfinder: Wigley, Charles L., Leeds, Alabama 35094 (US)
(74) Vertreter: Hennicke, Albrecht, Dipl.-Ing.

(57) **Zusammenfassung**

Türanschlag mit einem länglichen Schaft (11), der drehbar und verschiebbar in einer im Fußboden (14) nahe einer Tür (16) angeordneten Aufnahme (12) ist. Der Schaft (11) ragt vertikal nach oben aus der Aufnahme (12) heraus und weist an seinem herausragenden Ende (26) einen Querträger (23) auf, der sich beidseitig von dem Schaft erstreckt. Wenn die Tür geöffnet wird, schlägt sie an dem Querträger (23) an, so daß sich der gesamte Türanschlag in der Aufnahme (12) verdreht und in flächige Anlage mit der Tür (16) gelangt. Ein weiteres Öffnen der Tür nach Anschlagen an dem Türanschlag wird dadurch verhindert.

In bevorzugter Ausgestaltung hat der Querträger (23) vorragende Endstücke (47,48). Wenn der Anschlag so in die Aufnahme eingesetzt wird, daß die Endstücke in Richtung auf die Tür vorragen, wird ein Öffnen der Tür vollständig verhindert. Wenn der Anschlag um 180° gedreht in die Aufnahme eingesetzt ist, funktioniert er wie oben beschrieben.

An der Tür (16) ist zweckmäßig eine steife Anschlagplatte (38) angeordnet, die die Andruckkraft zwischen Tür und Anschlag gleichmäßig auf eine große Fläche verteilt.

## Beschreibung

Die Erfindung betrifft einen Türanschlag, mit dem es möglich ist, die Öffnungsbewegung einer Tür wahlweise zu begrenzen. Die Erfindung ist insbesondere auf einen Türanschlag gerichtet, mit dem die Öffnung der Tür wahlweise entweder vollständig verhindert wird oder der eine gewisse Öffnung der Tür erlaubt, ein weiteres Öffnen bei Erreichen eines bestimmten Abstands von der Schließposition jedoch verhindert, um eine Person davon abzuhalten, durch die geöffnete Tür zu gelangen. Dabei betrifft die Erfindung einen Türanschlag, der mit der Tür selbst nicht verbunden ist.

Es gibt eine Vielzahl von Vorrichtungen unterschiedlichster Bauart, um eine Tür in ihrer geschlossenen Lage zu sichern. Der Nachteil der meisten dieser Vorrichtungen besteht darin, daß sie nur dann wirksam sind, wenn die Tür vollständig geschlossen ist. Wenn die Tür geöffnet wird, um festzustellen, was sich auf der anderen Seite der Tür befindet oder um kleine Gegenstände durch den Türspalt zu reichen, sind die meisten Schließvorrichtungen nicht in der Lage zu verhindern, daß die Tür von einem unerwünschten Eindringling vollständig aufgedrückt wird.

Es gibt sogenannte Türketten, die mit ihrem einen Ende am Türrahmen befestigt sind und mit ihrem anderen Ende bei Bedarf an der Tür festgemacht werden können, wodurch die Öffnungsbewegung der Tür begrenzt wird. Die meisten dieser Ketten können jedoch nur einer begrenzten, auf die Tür ausgeübten Kraft standhalten.

Die Kette muß an der Tür selbst festgemacht werden, welche jedoch nur eine unzureichende Verankerungsmöglichkeit ist. Die gesamte auf die Tür ausgeübte Kraft muß von einem Befestigungselement für die Kette an der Tür übertragen werden. Solche Befestigungselemente bestehen normalerweise aus Halteklammern, an denen die Ketten lösbar festgelegt werden können und sind mit Schrauben od.dgl. an dem Türblatt befestigt. Die gesamte auf die Tür ausgeübte Kraft muß von den Schrauben übertragen werden, wobei diese normalerweise nur einen geringen Querschnitt und/oder eine geringe Befestigungsfläche in Kontakt mit der Tür haben. Schrauben, Bolzen, Nägel oder andere Sicherungselemente werden leicht aus der Tür herausgezogen, wenn auf diese eine große Öffnungskraft, z.B. durch einen sich gegen die Tür werfenden Menschen, einwirkt. Selbst wenn die Sicherungselemente festhalten, ist es doch wahrscheinlich, daß die Kraftkonzentration an einem so kleinen Bereich die Tür an dieser Stelle zerstört, an der die Kette angeschlagen ist, so daß es dann möglich ist, die Tür zu öffnen.

Eine andere Möglichkeit, die Bewegung einer Tür zu begrenzen, ist die Verwendung von Türstreben, die an ihrem unteren Ende schwenkbar am Fußboden befestigt sind und sich im Winkel zur Tür erstrecken und ein Widerlager bilden. Das obere Ende der Türstrebe greift in einen vertikal verlaufenden Schlitz an der Tür ein, so daß beim Öffnen der Tür aus ihrer geschlossenen Lage das obere Ende der Strebe im Schlitz nach oben wandert und dort gegen ein Stopperelement stößt, wodurch ein weiteres Öffnen der Tür verhindert wird. Derartige Türstreben haben vor allem zwei Nachteile. Zum einen wird die von einem Eindringling auf die Tür ausgeübte Kraft wie auch bei den Türketten in einem kleinen Türbereich konzentriert, wodurch es insbesondere bei Holztüren passieren kann, daß die Türstrebe die Tür durchbricht. Zum anderen benötigt eine solche Türstrebenanordnung viel Platz und erstreckt sich ein gutes Stück von der Tür in den Raum hinein, was unschön aussieht und auch ein gefährliches Hindernis für eine unaufmerksame Person sein kann, die über die Türstrebe stolpern kann.

Aufgabe der Erfindung ist es, einen Türanschlag zu schaffen, der das Öffnen einer Tür ab einem vorherbestimmten Abstand von der Schließlage der Tür verhindert. Dabei ist der Türanschlag vorzugsweise so ausgestaltet, daß damit eine Widerstandskraft über einen möglichst großen Oberflächenbereich an der Tür übertragen werden kann.

In bevorzugter Ausgestaltung wird ein Türanschlag geschaffen, der neben den erwähnten Vorteilen nur einen geringen Platzbedarf hat. Mit dem erfindungsgemäßen Türanschlag ist es in besonders vorteilhafter Ausgestaltung möglich, eine Bewegung der Tür aus ihrer geschlossenen Lage zu verhindern.

Die genannte Aufgabe wird mit der Erfindung durch ein Halterelement mit einem zylindrischen Unterteil gelöst, das verschiebbar und drehbar in einer rohrförmigen Aufnahme angeordnet ist, die sich in einem Loch im Boden nahe der Tür befindet. Die rohrförmige Aufnahme weist an ihrem oberen Ende vorzugsweise einen Aufnahmeflansch auf, der die Aufnahme in dem Loch trägt. Das Halterelement, das einen zylindrischen Schaft haben kann, kann aus der Aufnahme entfernt werden, wenn der Türanschlag nicht benötigt wird und kann an einem an der Tür angeordneten Haken aufbewahrt werden.

Der Schaft erstreckt sich in vertikaler Richtung aus der Aufnahme im Boden heraus, um eine weitergehende Öffnung der Tür zu verhindern. An dem Schaft ist vorzugsweise ein Querträger befestigt, der sich seitlich vom Schaft in einer vertikalen Ebene erstreckt. Wenn die Tür in Richtung auf den Schaft aufgeschwenkt wird, berührt sie den Querträger des Halterelements und dreht dieses in der Aufnahme, so daß der Querträger flächig an der Tür anliegt, so daß die kraftübertragende Fläche zwischen dem Querträger und der Tür besonders groß ist.

In einer besonders bevorzugten Ausgestaltung weist der Querträger Endstücke auf, die im wesentlichen in horizontaler Richtung von diesem vorragen. Wenn die Endstücke in Richtung auf die Tür ragen, ist ein Öffnen der Tür aus ihrer geschlossenen Lage vollständig unmöglich. Wenn die Endstücke von der Tür wegragen, funktioniert die Vorrichtung in dieser Ausgestaltung genau wie der zuvor beschriebene Türanschlag.

Besonders vorteilhaft ist es, wenn an der Tür eine steife Platte befestigt ist, denn dann wird die auf die Tür ausgeübte Belastung über einen größeren Türbereich verteilt und die Tür ist besonders gut geschützt.

Diese und weitere Merkmale und Vorteile der Erfindung ergeben sich aus der nachfolgenden Beschreibung und den Zeichnungen, in denen bevorzugte Ausführungsformen der Erfindung anhand von Beispielen näher erläutert sind. Es zeigt:
- Fig. 1: eine Vorderansicht eines erfindungsgemäßen Türanschlags in seiner im Boden angeordneten Aufnahme;
- Fig. 2: den Gegenstand der Fig. 1 in seiner Lage nahe einer Tür;
- Fig. 3: eine perspektivische Darstellung einer Tür in geschlossener Lage, wobei der Türanschlag aus seiner Aufnahme entfernt ist;
- Fig. 4: eine perspektivische Darstellung einer teilweise geöffneten, gegen den erfindungsgemäßen Türanschlag anschlagenden Tür;
- Fig. 5: eine Schnittdarstellung nach Linie 5-5 der Fig. 3;
- Fig. 6: eine Schnittdarstellung nach Linie 6-6 der Fig. 4;
- Fig. 7: eine perspektivische Darstellung einer zweiten Ausführungsform der vorliegenden Erfindung;
- Fig. 8: eine perspektivische Darstellung einer dritten Ausführungsform der vorliegenden Erfindung;
- Fig. 9: eine perspektivische Darstellung einer vierten Ausführungsform der vorliegenden Erfindung;
- Fig. 10: eine perspektivische Darstellung einer fünften Ausführungsform der vorliegenden Erfindung zur Verwendung bei einer Schiebetür;
- Fig. 11: eine perspektivische Darstellung einer sechsten Ausführungsform der vorliegenden Erfindung;
- Fig. 12: eine Draufsicht der sechsten Ausführungsform der vorliegenden Erfindung mit einer Tür in ihrer geschlossenen Lage;
- Fig. 13: eine Draufsicht der sechsten Ausführungsform der Erfindung mit der Tür in ihrer geöffneten Lage;
- Fig. 14: eine Draufsicht der sechsten Ausführungsform der Erfindung;
- Fig. 15: eine Seitenansicht der sechsten Ausführungsform der Erfindung;
- Fig. 16: eine Seitenansicht der sechsten Ausführungsform der Erfindung in ihrer Stellung zur geschlossenen Tür.

Fig. 1 zeigt einen Türanschlag nach der Erfindung mit einem Schaft 11, der verschiebbar und drehbar in einer rohrförmigen Aufnahme 12 aufgenommen ist. Die Aufnahme 12 ist in einem Loch 13 angeordnet, das sich im Boden 14 nahe der unteren Kante 15 einer Tür 16 befindet. Der Schaft 11 hat einen zylindrischen Unterteil 17, der drehbar und verschiebbar in der rohrförmigen Aufnahme 12 ist und weist einen Schaftflansch 18 auf, der sich in einem bestimmten Abstand vom unteren Ende 19 des Unterteils 17 befindet. Der Schaftflansch 18 erstreckt sich nach außen vom Schaft 11 und liegt auf einem Aufnahmeflansch 21 auf, der fest mit dem oberen Ende 22 der Aufnahme 12 verbunden ist und sich von dieser radial nach außen erstreckt. Der Aufnahmeflansch 21 liegt auf dem Fußboden 14 auf und trägt so die Aufnahme 12 in dem Loch 13. Der Schaftflansch 18 hält den Unterteil 17 des Schafts 11 in der Aufnahme 12.

Der Schaft 11 erstreckt sich mit seinem oberen Ende 26 nach oben aus der Aufnahme heraus. Am oberen Ende 26 ist ein Querträger 23 befestigt, der sich nach beiden Seiten des Schafts erstreckt.

In einer ersten Ausführungsform (Fig. 1 bis 6) besteht der Querträger aus einem ersten Horizontalteil 24 und einem zweiten Horizontalteil 27, die im Abstand voneinander am oberen Ende 26 des Schafts 11 befestigt sind und an ihren äußeren Enden durch halbkreisförmige Kurvenstücke zu einem länglichen, liegenden Oval geschlossen sind.

Fig. 7 bis 9 zeigen weitere Ausführungsformen der Erfindung mit unterschiedlich ausgestalteten Querträgern. In der in Fig. 7 gezeigten zweiten Ausführungsform besteht der Querträger 23 aus einer sich seitlich von dem Schaft 11 erstreckenden horizontalen Stange. Die in Fig. 8 gezeigte dritte Ausführungsform hat einen verglichen mit den beschriebenen Ausführungsformen kürzeren Schaft 11 und zwei Riegelelemente 32 und 33, die am oberen Ende 26 des Schafts 11 befestigt sind und seitlich schräg nach oben verlaufen, so daß sie eine V-Form bzw. zusammen mit dem Schaft eine Y-Form bilden.

Die in Fig. 9 gezeigte vierte Ausführungsform verwendet als Querträger ein plattenartiges Bauteil 34, das fest mit dem oberen Ende 26 des Schafts 11 verbunden ist und im rechten Winkel zu diesem beidseitig vorragt. Es ist ersichtlich, daß die vorliegende Erfindung Querträger in verschiedensten Ausgestaltungen verwenden kann, die seitlich vom Schaft 11 in zwei entgegengesetzten Seiten vorragen und die eine türparallele Anschlagfläche 37 für die Tür 16 bilden.

Wie aus den Fig. 2 bis 4 hervorgeht, kann an der Tür 16 eine feste Anschlagplatte 38 befestigt sein, die beim Öffnen der Tür 16 aus ihrer Schließlage in Anlage mit dem Querträger 23 und dem Schaft 11 kommt. Die feste Anschlagplatte 38 verhindert, daß die Tür durch Berührung mit dem Querträger 23 und dem Schaft 11 beschädigt wird. Außerdem wird durch die Anschlagplatte 38 die von einem Eindringling auf die Tür ausgeübte Kraft über die größere Oberfläche der Platte 38 auf eine vergleichsweise große Teilfläche an der Tür verteilt, so daß die Tür 16 an dieser Stelle nicht brechen oder splittern kann.

Der Türanschlag funktioniert wie folgt:
Bei geschlossener Tür 16 kann der Schaft 11 des Türanschlags in die Aufnahme 12 eingesetzt werden. Die Tür kann dann einen Spalt weit geöffnet werden, wobei das untere Ende 15 des Türblatts an dem Querträger 23 anschlägt und den Türanschlag in der Aufnahme 12 so verdreht, daß der Querträger 23 in flächiger Anlage mit der Tür 16 ist. Die Öffnungsbewegung der Tür 16 wird gestoppt, wenn die Tür 16 flächig am Querträger 23 anliegt, wobei die auf die Tür ausgeübte Öffnungskraft über die vergleichsweise große Anschlagfläche der Platte von dem Türanschlag aufgenommen und über die Aufnahme 12 in den Fußboden 14 abgeleitet wird.

Dabei ist die Aufnahme 12 zweckmäßig aus einem steifen Werkstoff, beispielsweise Eisen, Stahl oder Messing gefertigt, so daß der Schaft 11 immer sicher in seiner vertikalen Lage gehalten wird, auch wenn der Fußboden 14 aus einem biegsamen Werkstoff wie z.B. aus Holz besteht.

Für zusätzliche Sicherheit ist es zweckmäßig, die Aufnahme 12 in einen Bodenbalken einzulassen, wie dies in Fig. 2 gezeigt ist.

Wenn der Fußboden 14 aus Beton, Stahl oder einem anderen festen Baumaterial besteht, kann auf die Aufnahme 12 verzichtet werden und der Schaft 11 des Türanschlags kann direkt in das Loch 13 eingesetzt werden, wobei der Schaftflansch 18 auf dem Fußboden 14 aufliegt. Es ist jedoch zweckmäßig, auch bei Fußböden aus festen Baumaterialien wie Beton eine Aufnahme 12 zu verwenden, denn diese verhindert, daß der Schaft 11 sich in die Lochwandung einarbeitet, so daß es nicht zu unerwünschtem Bewegungsspiel zwischen Loch 13 und Schaft 11 kommen kann, durch das der Schaft 11 aus seiner vertikalen Lage gedrückt wird.

Die Aufnahme 12 bzw. das Loch 13 sollte sich in geringem Abstand von dem Türpfosten befinden, so daß die Tür nur soweit geöffnet werden kann, daß eine Person sich nicht durch den offenen Türspalt zwängen kann. Außerdem sollte die Aufnahme 12 nicht zuweit von der Anschlagseite der Tür entfernt sein, um zu verhinden, daß ein Eindringling durch den Türspalt greifen und den Türanschlag entfernen kann.

Wenn der Türanschlag nicht benutzt wird, kann er mit seinem Querträger 23 an einem Haken 39 od.dgl. eingehängt werden, der zweckmäßig an der Tür 16 befestigt ist.

Wie die fünfte Ausführungsform nach Fig. 10 zeigt, kann die Erfindung nicht nur bei Schwenktüren 16 eingesetzt werden, sondern kann auch dazu dienen, den Schiebeweg einer Schiebetür 41 aus ihrer Schließlage zu begrenzen.

Die Fig. 11 bis 16 zeigen eine sechste Ausführungsform der Erfindung, bei der der zweite Horizontalteil 27 aus zwei einzelnen, horizontalen Hälften 43 und 44 besteht, die seitlich in entgegengesetzten Richtungen vorragen. In dieser Ausführungsform ist die erste horizontale Hälfte 43 einstückig mit dem Schaft 11 verbunden, während die zweite horizontale Hälfte 44 in einen vertikalen Zusatzträger 46 übergeht, der an den Schaft 11 anliegt und am Schaftflansch 18 befestigt ist.

Der erste Horizontalteil 24 ist mit der ersten und zweiten Hälfte 43 bzw. 44 des zweiten Horizontalteils über bogenförmige Endstücke 47 bzw. 48 fest verbunden. Die bogenförmigen Endstücke 47, 48 ragen etwa im rechten Winkel im wesentlichen horizontal von den Horizontalteilen 24 bzw. 43 und 44 vor.

Wenn der Türanschlag nach dieser Ausführungsform so in die Aufnahme eingesetzt ist, daß die Endstücke 47, 48 in Richtung auf die Tür 16 vorragen ( Fig. 12), ist die Tür in ihrer Schließlage vollständig verriegelt und kann nicht geöffnet werden. Wenn der Türanschlag so eingesetzt ist, daß die Endstücke 47,48 von der Tür 16 wegragen (Fig. 13) kann die Tür einen Spalt weit geöffnet werden, bis diese an dem oberen und unteren horizontalen Teil 24 und 43, 44 des Querträgers 23 anschlägt, wie dies weiter oben in Zusammenhang mit der ersten Ausführungsform beschrieben wurde. In diesem Fall wirkt also die sechste Ausführungsform genau wie die oben beschriebene erste Ausführung.

Die Erfindung ist nicht auf die beschriebenen Ausführungsformen beschränkt,sondern es ergeben sich eine Vielzahl von Änderungen und Gestaltungsmöglichkeiten, ohne den Rahmen der Erfindung zu verlassen. So ist es beispielsweise denkbar, mehrere Aufnahmen im Fußboden anzuordnen, die sich in verschiedenen Abständen der Tür befinden. Dadurch kann die Breite des Öffnungsspalts der Tür eingestellt werden. Es ist auch möglich, am Schaft ein Scharnier vorzusehen, mit dem der Querträger in Richtung auf die Tür in Anlage mit dem Fußboden geklappt werden kann, wenn der Anschlag nicht benötigt wird. Der Querträger kann dann von einer Ausnehmung am Boden aufgenommen werden. Der Türanschlag kann auch für Fenster verwendet werden, um ein unbefugtes Öffnen von außen zu verhindern.

## Patentansprüche

1. Türanschlag zum Begrenzen der Bewegung einer Tür zwischen ihrer Schließlage und einer teilweise geöffneten Stellung, **gekennzeichnet durch**
a) eine Anschlagvorrichtung (11,23), an der die Tür (16) in ihrer teilweise geöffneten Stellung anschlägt und
b) Befestigungsmittel (12,13) zum lösbaren Befestigen der Anschlagvorrichtung (11,23) am Fußboden (14) an einer Stelle nahe der Tür (16), wenn diese sich in ihrer Schließlage befindet.

2. Türanschlag nach Anspruch 1, **dadurch gekennzeichnet, daß** die Anschlagvorrichtung (11,23) ein erstes Teilstück (17) aufweist, mit dem sie an dem Fußboden (14) in unmittelbarer Nähe zur geschlossenen Tür befestigt werden kann, und ein zweites Teilstück (26) hat, das mit dem ersten Teilstück (17) verbunden ist und sich nach oben vom Fußboden erstreckt und mit der geschlossenen bzw. teilweise geöffneten Tür (16) in Kontakt ist, um die Öffnungsbewegung der Tür zu begrenzen.

3. Türanschlag nach Anspruch 1 oder 2, **dadurch gekennzeichnet, daß** das erste Teilstück (17) im wesentlichen aus einem Schaft besteht.

4. Türanschlag nach einem der Ansprüche 1 bis 3, **dadurch gekennzeichnet, daß** die Befestigungsmittel (12,13) wenigstens ein im Fußboden (14) angeordnetes Loch (13) zur Aufnahme des Schafts (17) aufweisen.

5. Türanschlag nach einem der Ansprüche 1 bis 4, **dadurch gekennzeichnet, daß** die Befestigungsmittel (12,13) eine Vielzahl von im Boden angeordneter Löcher (13) aufweisen, die sich im Abstand voneinander in Richtung der Türbewegung befinden, um verschiedene Anschlagstellungen für die Tür (16) im teilweise geöffneten Zustand zu schaffen.

6. Türanschlag nach einem der Ansprüche 1 bis 5, **dadurch gekennzeichnet, daß** in dem Loch (13) eine Aufnahme (12) mit etwa ringförmigem Querschnitt für den Schaft (11) angeordnet ist.

7. Türanschlag nach einem der Ansprüche 1 bis 6, **dadurch gekennzeichnet, daß** der Schaft (11) gleitend in der Aufnahme (12) angeordnet ist.

8. Türanschlag nach einem der Ansprüche 1 bis 7, **dadurch gekennzeichnet, daß** das zweite Teilstück (26) einen Querträger (23) aufweist, der am oberen Ende des Schaftes (11) befestigt ist.

9. Türanschlag nach einem der Ansprüche 1 bis 8, **dadurch gekennzeichnet, daß** der Querträger (23) aus einem ersten Teilstück (24) und einem zweiten Teilstück (27) besteht, die parallel und im Abstand voneinander angeordnet sind und die mit Verbindungsstücken verbunden sind und eine koplanare Kontaktfläche (37) für die Tür (16) bilden.

10. Türanschlag nach einem der Ansprüche 1 bis 9, **dadurch gekennzeichnet, daß** die Verbindungsstücke von bogenförmigen Endstücken (47,48) gebildet werden.

11. Türanschlag nach einem der Ansprüche 1 bis 10, **dadurch gekennzeichnet, daß** die bogenförmigen Endstücke (47,48) etwa rechtwinklig vom Querträger (23) vorspringen und in einem Abstand von diesem vorragen, der etwa dem Abstand der geschlossenen Tür (16) von der im Fußboden (14) angeordneten Aufnahme (12) entspricht.

12. Türanschlag nach einem der Ansprüche 1 bis 8, **dadurch gekennzeichnet, daß** der Querträger (23) im wesentlichen aus horizontalen Querstangen (29) besteht.

13. Türanschlag nach einem der Ansprüche 1 bis 8, **dadurch gekennzeichnet, daß** der Querträger (23) zwei in einer Ebene angeordnete Riegelelemente (32,33) aufweist, die sich schräg nach oben in V-Form vom Schaft (11) erstrecken.

14. Türanschlag nach einem der Ansprüche 1 bis 8, **dadurch gekennzeichnet, daß** der Querträger (23) aus einem flachen, plattenartigen Bauteil (34) besteht.

15. Türanschlag zum wahlweisen Begrenzen der Öffnungsbewegung einer Tür, **gekennzeichnet durch** ein längliches Trägerelement (11) mit einem unteren Teilstück (17), das in ein im Fußboden (14) nahe der Unterkante (15) der geschlossenen Tür (16) angeordnetes Loch (13) vertikal einschiebbar ist und mit einem Querträger (23), der sich etwa rechtwinklig zum Trägerelement (11) in Horizontalrichtung erstreckt und der mindestens ein horizontal vorragendes Endstück (47 bzw. 48) hat, wobei die Bewegung der Tür wahlweise durch Ausrichten des Endstücks (47,48) in Richtung auf die Tür (16) vollständig verhindert ist oder durch Ausrichten des Endstücks (47,48) weg von der Tür (16) bei deren Kontakt mit dem Querträger (23) begrenzt ist.

16. Türanschlag nach Anspruch 15, **dadurch gekennzeichnet, daß** in dem Loch (13) eine Aufnahme (12) angeordnet ist, in der das untere Teilstück (17) des Trägerelements (11) verschieblich aufnehmbar ist.

17. Türanschlag nach Anspruch 15 oder 16, **dadurch gekennzeichnet, daß** die Aufnahme (12) an ihrem oberen Ende (22) mit einem Aufnahmeflansch (21) versehen ist, der radial von der Aufnahme (12) vorspringt und auf dem Fußboden (14) aufliegt, um die Aufnahme (12) im Loch (13) zu tragen.

18. Türanschlag nach einem der Ansprüche 15 bis 17, **dadurch gekennzeichnet, daß** der Aufnahmeflansch (21) mit Befestigungsmitteln am Fußboden (14) befestigt ist.

19. Türanschlag nach einem der Ansprüche 15 bis 18, **dadurch gekennzeichnet, daß** das Trägerelement (11) in einem Abstand von seinem unteren Ende (19) einen Halteflansch (18) aufweist, der auf dem Aufnahmeflansch (21) aufliegt, wenn das Trägerelement (11) in die Aufnahme (12) eingesetzt ist.

20. Türanschlag nach einem der Ansprüche 15 bis 19, **dadurch gekennzeichnet, daß** der Querträger (23) einen ersten Horizontalteil (24) und einen zweiten Horizontalteil (27) hat, die im wesentlichen parallel zueinander sind, wobei der zweite Horizontalteil (27) fest mit dem Trägerelement (11) oberhalb des unteren Teilstücks (17) verbunden ist und sich in einem bestimmten Abstand unterhalb des ersten Horizontalteils (24) befindet, der mit dem zweiten Horizontalteil (27) durch bogenförmige Endstücke (47,48) verbunden ist, die im wesentlichen horizontal von dem ersten und zweiten Horizontalteil (24,27) vorspringen.

21. Türanschlag nach einem der Ansprüche 15 bis 20, **dadurch gekennzeichnet, daß** der zweite Horizontalteil (27) eine erste und eine zweite horizontale Hälfte (43 und 44) hat, die sich in entgegengesetzte Richtungen erstrecken, wobei die erste Hälfte (43) fest mit dem Trägerelement (11) verbunden ist und die zweite Hälfte (44) an einem zusätzlichen Unterstützungsträger (46) befestigt ist, der an dem Trägerelement (11) anliegt und mit dem Halteflansch (18) verbunden ist.

22. Türanschlag nach einem der Ansprüche 15 bis 21, **dadurch gekennzeichnet, daß** die Tür (16) nahe ihrer Unterkante (15) eine feste Anschlagplatte (38) aufweist, die so angeordnet ist, daß sie beim Öffnen der Tür (16) in Richtung auf den Querträger (23) und das Trägerelement (11) bewegt und gegen diese gedrückt wird.

23. Türanschlag nach einem der Ansprüche 15 bis 22, **dadurch gekennzeichnet, daß** das Trägerelement (11) aus einem zylindrischen Schaft besteht, der drehbar und verschiebbar in der rohrförmigen Aufnahme (12) gelagert ist.

24. Türanschlag nach einem der Ansprüche 15 bis 23, **dadurch gekennzeichnet, daß** das Loch (13) im Boden nahe der Unterkante (15) der Tür (16) und in der Nähe ihrer Scharniere angeordnet ist, so daß der Querträger (23) zwischen der Türschwenkachse und der senkrechten Mittellinie der Tür anstößt.
